# FASCICULE DE BREVET EUROPEEN

(11) **EP 0 323 767 B1**
(45) Date de publication et mention de la délivrance du brevet: **11.11.1992**
(21) Numéro de dépôt: 88402797.0
(22) Date de dépôt: 07.11.1988
(51) Int. Cl.: B01F 7/16

(54) **Appareil de cuisson de produits pâteux ou liquides**
Kochvorrichtung für teigige Produkte oder Flüssigkeiten
Cooking device for pasty or liquid products

(30) Priorité: 04.01.1988 FR 8800010
(43) Date de publication de la demande: 12.07.1989
(73) Titulaire: GOAVEC S.A. SOCIETE DITE :, Alencon (Orne) (FR)
(72) Inventeur: Helaine, Christian, Damigni (Orne) (FR)
(74) Mandataire: Cabinet HERRBURGER

(56) Documents cités:
- DE-A- 2 643 560
- DE-A- 3 218 637
- DE-B- 2 318 949
- FR-E- 67 286
- GB-A- 214 446
- GB-A- 1 145 481
- GB-A- 1 280 525
- GB-A- 1 554 194
- GB-A- 2 158 727
- US-A- 2 315 251

## Description

La présente invention concerne un appareil de cuisson de produits pâteux ou liquides, chargé éventuellement de particules ou morceaux solides, notamment pour l'industrie alimentaire et en particulier la préparation et la cuisson complète de sauces, de plats cuisinés, de potages, de fruits, de confitures, etc ...

Il est connu d'effectuer des préparations de produits liquides ou pâteux sur le plan industriel, c'est-à-dire en grande quantité en particulier de produits alimentaires liquides ou pâteux, éventuellement chargés de particules ou de morceaux solides.

Toutefois, le développement de l'industrie agro-alimentaire et en particulier celui des plats cuisinés, etc ... et l'industrie de la restauration s'industrialisant également, il est souhaitable de pouvoir réaliser des préparations nécessitant des traitements de plus en plus soigneux, effectués dans des conditions parfois très délicates de température.

Or, comme cela est connu, notamment de par l'industrie chimique, pour uniformiser la température d'un bain, il est habituel de faire circuler le liquide pour le mélanger et favoriser l'échange de chaleur avec les parois de la cuve.

Toutefois, si une telle opération ne présente pas de difficultés sur le plan industriel, lorsqu'il s'agit de compositions chimiques précises, la difficulté est tout autre notamment dans l'industrie alimentaire à cause non seulement de la composition chimique, mais surtout des qualités organoleptiques que doivent présenter les produits ainsi préparés.

Or, la cuisson de produits alimentaires est une opération relativement délicate à cause de la précision de la température à laquelle doit se faire cette cuisson. Lorsque cette cuisson est faite à l'échelon artisanal, il est possible de surveiller à vue, l'évolution des produits. Par contre, un tel contrôle à vue ne peut être envisagé.

Une autre difficulté de la préparation de produits alimentaires à l'échelon industriel, sous forme de liquides ou de pâtes, réside dans la très grande diversité de la composition de ces produits. De plus, les pâtes ou liquides peuvent contenir ou recevoir des particules ou des morceaux de produits souvent fragiles qui ne doivent pas être détruits pendant la cuisson.

Une autre difficulté est celle de la différence de densité des produits entrant dans le mélange. Les particules solides peuvent être plus légères que le liquide et, dans ce cas, elles tendent à surnager. Les particules peuvent également être plus lourdes que le liquide et alors elles tendent à sédimenter.

La présente invention a pour but de créer un appareil de cuisson de produits fragiles, notamment destinés à la cuisson de produits alimentaires à l'état pâteux ou liquide, contenant, le cas échéant, des particules ou des morceaux solides qui doivent être ménagés sur le plan mécanique, à l'aide d'une installation qui soit aussi polyvalente que possible sans pour autant que les moyens mis en oeuvre ne soient prohibitifs.

A cet effet, l'invention concerne un appareil de cuisson du type ci-dessus, constitué par une cuve en forme de surface de révolution munie d'organes d'introduction et d'évacuation du produit à traiter, ainsi que de moyens de climatisation, de moyens d'agitation constitués par l'association d'un premier ensemble de pales extérieures portées par un arceau monté à rotation sur l'axe de la cuve et se composant d'au moins une branche de forme correspondant à la forme intérieure de celle-ci et d'un second ensemble de pales intérieures montées sur un arbre coaxial à l'axe de la cuve et tournant entre les pales du premier ensemble, et de moyens de raclage montés sur l'arceau et solidaires en rotation du premier ensemble de pales.

Selon l'invention, cet appareil est caractérisé en ce que les moyens de climatisation sont constitués par un ensemble de spires de révolution respectivement contenues dans un plan perpendiculaire à l'axe de la cuve sur la périphérie externe de laquelle elles sont soudées et pouvant être indépendamment reliées à un circuit de circulation d'un fluide caloporteur.

Selon une caractéristique prèférée de l'invention, l'arceau portant le premier ensemble de pales extérieures et l'arbre portant le second ensemble de pales intérieures sont commandés en rotation indépendamment l'un de l'autre, le sens et la vitesse de rotation de chacun de ces ensembles pouvant être modifiés.

Selon une autre caractéristique prèférée de l'invention, les pales extérieures et les pales intérieures sont constituées chacune de deux segments plans différemment inclines par rapport à la verticale et reliés par une partie torsadée.

Selon une autre caractéristique prèférée de l'invention, les moyens de raclage sont constitués par des raclettes doubles montées sur l'arceau s'appliquant contre la paroi intérieure de la cuve et conçues de manière à pouvoir racler cette paroi quelque soit le sens de rotation de ce dernier.

Selon une autre caractéristique prèférée de l'invention, l'appareil comporte des moyens d'homogénéisation du produit à traiter constitués par une hélice montée sur un arbre coaxial à l'axe de la cuve à proximité du fond de celle-ci et portant des doigts dirigés vers le fond de la cuve de façon à décrire une trajectoire permettant de déplacer ou d'agiter les particules ou morceaux solides rassemblés à ce niveau.

Selon une autre caractéristique prèférée de l'invention, l'arbre et l'hélice sont commandés en rotation indépendamment de l'arceau portant le premier ensemble de pales extérieures et de l'arbre portant le second ensemble de pales intérieures.

L'agitateur étant formé d'un premier ensemble et d'un second ensemble d'agitation, l'un entraîné par l'"extérieur", l'autre de manière centrale, il est possible de créer des sens de circulation soit d'ensemble partiels, les plus divers du liquide ou de la pâte contenus dans la cuve.

La circulation des produits peut se faire de bas en haut ou de haut en bas ; elle peut également se faire de manière stratifiée.

Enfin, suivant la vitesse de rotation utilisée, les pales intérieures ou extérieures favorisent l'ascension ou la descente des produits de plus forte ou de plus faible densité tout en ne créant pas, dans le liquide, ou la pâte même, une circulation dérangeant cet état.

L'agitateur intérieur ou l'agitateur extérieure peut ainsi maintenir "en flottaison" les différents produits entrant dans le mélange tout en les agitant pour homogénéiser la température de traitement.

Comme les spires de climatisation qui entourent la cuve sont des spires de révolution et non des spires hélicoïdales, la légère déformation de la paroi intérieure de la cuve provoquée par les déformations résultant du soudage des spires sur la cuve, permettent de racler proprement la surface intérieure de la cuve en évitant tout effet de gratinage : cela évite, d'une part, le gratinage de la composition que l'on veut utiliser et le dépôt de la couche de gratinage à la surface de la cuve, dépôt qui nécessite après l'opération un nettoyage énergique.

Par ailleurs, comme les légères déformations de la surface intérieure de la cuve sont de révolution et non suivant un tracé hélicoïdal, les raclettes peuvent tourner indifféremment et avec la même efficacité dans les deux sens de rotation.

Conformément à un mode prèféré de l'invention, l'hélice tripale située près du fond de la cuve et portée par un arbre coaxial à l'axe de la cuve, peut tourner soit à la vitesse de rotation des pales intérieures, soit indépendamment des pales intérieures si l'appareil est équipé d'une transmission permettant d'établir une autre vitesse de celle des pales intérieures ou extérieures, ou encore d'un moteur distinct, les axes étant tous coaxiaux ; on peut adapter la vitesse de rotation de cette hélice tripale au fond de la cuve à la nature des produits à traiter, par exemple pour créer un effet de poussée de produits de type très particulier, pour les disperser dans la masse contenue dans la cuve ; si le sens de rotation de l'hélice est inverse, les produits seront ramenés vers le fond de la cuve.

Comme les pales de l'hélice tripale portent des doigts pour agiter les particules ou morceaux solides se recueillant au niveau du fond de la cuve, les doigts qui sont de préférence perpendiculaires à la surface correspondante de la cuve, c'est-à-dire ni inclinés vers l'avant, ni vers l'arrière, les produits ne s accumulent pas sur ces raclettes mais sont simplement déplacés sur la surface inférieure de la cuve ; ces raclettes peuvent être inclinées par rapport à l'axe de rotation du système et dans ce cas, elles auront tendance, suivant le sens de rotation de l'hélice tripale, soit à regrouper vers l'axe les produits qu'elles agitent au fond de la cuve, soit à écarter ces produits de l'axe, à la manière d'une cuisinière agitant des morceaux d'oignons ou autres dans une poêle pour les faire rissoler.

Il est particulièrement intéressant que les pales tant de l'agitateur externe que de l'agitateur interne, soient constituées par une lame dont une première partie présente une première orientation et une seconde partie une seconde orientation, les deux parties étant reliées par une zone torsadée. Cette subdivision des pales en deux parties permet d'augmenter le nombre de courants de circulation auxiliaires de produits à l'intérieur de la cuve et ainsi de protéger les produits fragiles ou d'améliorer l'efficacité de l'homogénéisation et de la régularisation de la température.

La rotation, indépendante des pales intérieures, extérieures et éventuellement de l'hélice tripale, les unes par rapport aux autres, permet une très grande diversité de mouvements de circulation à l'intérieur de la cuve, suivant que les vitesses de rotation sont identiques, semblables ou différentes et cela dans le même sens ou dans un sens différent ou encore à l'arrêt.

La souplesse, extrêmement grande du fonctionnement de l'appareil selon l'invention, permet de traiter et de faire cuire les produits les plus délicats nécessitant an grand ménagement au cours de la cuisson tant pour homogénéiser ou répartir régulièrement les différents ingrédients du produit que pour en assurer une cuisson à une température aussi régulière et uniforme que possible.

La présente invention sera décrite de manière plus détaillée à l'aide des dessins annexés dans lesquels :
- la figure 1 est une vue en coupe axiale, partielle, d'un exemple de réalisation d'un appareil de cuisson selon l'invention,
- la figure 2 est une coupe horizontale selon A-A de l'appareil de cuisson de la figure 1,
- la figure 3 est une vue schématique de l'ensemble des pales extérieures de l'appareil de la figure 1,
- la figure 4 est un schéma de l'hélice tripale de l'appareil de la figure 1,
- les figures 5A - 5F sont des vues en coupe verticale schématique de l'appareil selon la figure 1 pour différents sens de rotation relative du premier et du second ensembles de pales,
- les figures 5A′- 5F′ sont des vues en coupe montrant le sens de rotation respectif des pales des premier et second ensembles, en corrélation avec les figures 5A - 5F,
- la figure 6 est une vue en bout d'une pale,
- la figure 7 est une vue en bout d'une pale de l'hélice tripale du fond de l'appareil.

Selon les figures 1 et 2, l'invention concerne un appareil de cuisson de produits pâteux ou liquides et notamment des produits alimentaires tels que des sauces, des plats cuisinés, des potages, des fruits, de la confiture, etc ...

Ces produits peuvent contenir des particules, ou des morceaux solides et fragiles et qui, en général, ne doivent pas être détruits par la cuisson et par l'agitation du liquide au moment de la cuisson.

L'appareil se compose d'une cuve 1 en forme de surface de révolution. Cette cuve 1 comporte extérieurement un moyen de climatisation 2 constitué par des spires 2A, 2B ... de révolution reliées à un ajutage d'alimentation 3 et à un ajutage d'évacuation 4 (ou inversement suivant le sens de circulation du fluide caloporteur).

Les spires 2A, 2B ... sont des spires de révolution et non des spires hélicoïdales. Elles sont fixées à la paroi de la cuve 1 par des soudures.

L'axe géométrique de la cuve et de l'ensemble des systèmes en rotation portent la référence X-X.

La cuve s'appuie sur le sol par des pieds 5 dont un seul est partiellement représenté. Ces pieds comportent des pattes de fixation ou des vérins de réglage de niveau.

La cuve 1 est munie d'un couvercle 6 portant la transmission 7, le ou les moteurs 8, 9 ainsi que les pales formant les agitateurs, comme cela sera décrit plus en détail ci-après.

Le couvercle 6 est également équipé d'une tête de nettoyage 10 et d'une trappe d'accès 11. Pour son relevage, le couvercle comporte des pattes 12 soit d'articulation, soit d'accrochage sur un moyen de levage.

L'étanchéité entre le couvercle 6 et la cuve 1 se fait par les brides 13 de la cuve et 14 du couvercle.

L'appareil est équipé d'un agitateur extérieur et d'un agitateur intérieur formé respectivement par un premier et un second ensemble de pales. Le premier ensemble de pales dites "extérieures" 15 est porté par un arceau 16 à deux branches 16A et 16B diamétralement opposées dont l'extrémité supérieure 16′A et 16′B est fixée à un moyeu 17 porté par l'axe du variateur du moteur d'entraînement 8.

Les arceaux 16A, 16B portent non seulement les pales 15 mais également les raclettes bidirectionnelles 18, 19 qui sont des raclettes doubles appliquées contre la paroi intérieure de la cuve 1 ; elles peuvent racler quel que soit le sens de rotation des arceaux 16 autour de l'axe Y-Y.

Le second ensemble de pales dites ''pales intérieures" 20 est porté par l'axe 21 coaxial à l'axe géométrique X-X. Les pales 20 sont chaque fois disposées entre deux pales 15 du premier ensemble.

Enfin, dans sa partie inférieure près du fond de la cuve, l'appareil comporte une hélice tripale 22 portée par un axe 23 coaxial à l'axe X-X. Cet axe peut être le même que l'axe 21 du second ensemble de pales (pales intérieures). Il peut également s'agit d'un axe différent passant à l'intérieur de l'axe 21 et qui n'est pas solidaire en rotation de ce dernier.

Chacune des pales de l'hélice 22 porte un doigt 24 destiné à décrire une trajectoire au niveau du fond de la cuve 1 pour déplacer ou agiter les particules solides se trouvant à cet endroit.

Les figures 3 et 4 montrent, de manière plus particulière, le détail du premier ensemble de pales pour la figure 3 et l'hélice tripale pour la figure 4.

Comme cela apparaît aux figures 1 et 3, les pales extérieures 15 et intérieures 20 sont en fait constituées chacune de deux segments plans A, B (figure 3) reliés par une partie torsadée C. Cette disposition apparaît également dans la vue d'une pale représentée à la figure 6.

L'angle que fait chacune des parties A et B par rapport à la direction verticale, est soit le même comme cela est indiqué à la figure 4. Cet angle peut également être différent.

Les figures 5A - 5F et 5′A - 5′F montrent les différentes possibilités de rotation relative dans l'hypothèse toutefois où l'hélice tripale au fond de la cuve est solidaire en rotation du second ensemble de pales c'est-à-dire des pales intérieures.

Toutefois, de manière générale, l'hélice tripale peut être entraînée de manière indépendante des pales intérieures et extérieures par une troisième transmission avec, de préférence, un troisième moteur. Cette solution n'est pas représentée.

Selon la figure 5A, les pales extérieures tournent dans le sens horaire et les pales intérieures également mais à une vitesse différente. On obtient ainsi le sens de circulation de la masse en cuisson comme cela est indiqué par les flèches.

Les figures 5B - 5B′ correspondent à une agitation extérieure tournant dans le sens anti-horaire, l'agitation centrale par les pales intérieures se faisant dans le sens horaire.

Aux figures 5C - 5′C, l'agitation extérieure est à l'arrêt et l'agitation centrale se fait dans le sens horaire.

Aux figures 5D - 5′D, l'agitation extérieure se fait dans le sens anti-horaire et l'agitation intérieure est à l'arrêt.

Aux figures 5E - 5′E, l'agitation extérieure se fait dans le sens anti-horaire et l'agitation centrale également dans le sens anti-horaire.

Les figures 5F - 5′F correspondent à une agitation extérieure en sens horaire et une agitation centrale en sens anti-horaire.

La figure 6 montre, comme indiqué ci-dessus, une vue en bout d'un exemple de réalisation d'une pale et la figure 7 une vue en bout d'une pale de l'hélice du fond.

L'appareil de cuisson décrit ci-dessus peut s'appliquer notamment à la cuisson de produits alimentaires extrêmement diversifiés, par exemple, à la cuisson de potages, de sauces, de fruit intégrés dans des produits laitiers, des compotes de fruits, des fruits au sirop, des confitures.

Cet appareil est également utilisable pour des préparations pharmaceutiques ou encore pour la pâtisserie industrielle.

L'inversion et la commande du sens de rotation et de la vitesse de rotation des ensembles de pales extérieures et intérieures qui créent une agitation extérieure et une agitation centrale permettent d'engendrer différents effets dans le liquide à traiter.

Le sens de circulation des pales tenant compte de leur orientation permet, par exemple, de maintenir en flottaison des produits lourds de densité plus grande que celle du liquide ; en inversant le sens de rotation, on peut également faire redescendre des produits de densité plus faible que celle du liquide et qui auraient tendance à remonter.

Cela permet d'obtenir une répartition homogène des produits et des liquides.

Le règlage de la vitesse de rotation, grâce à la structure particulière des ensembles de pales, permet de traiter la masse de produits en strat. Cela est important dans le cas d'un appareil de cuisson ayant une extraction des produits préparés par la base de l'appareil. En effet, dans ce cas, on peut créer une cuisson ou un traitement par strate ou par zone, les zones descendant progressivement au fur et à mesure de leur extraction et le renouvellement en produits à mélanger et à traiter se faisant par le haut.

Bien que, de manière habituelle, les pales intérieures et extérieures tournent soit dans le même sens soit dans un sens différent à des vitesses identiques ou différentes en valeur absolue, il est également possible de faire tourner les pales dans un même plan ou de manière déphasée (décalée) mais à la même vitesse de rotation.

Le décalage des pales intérieures et extérieures dans deux plans ou même pas à pas suivant leur axe, peut être intéressant dans le cas du traitement de produits sous forme de blocs congelés pour permettre à ces blocs de passer entre les pales et de descendre progressivement à travers la cuve.

Cette remarque s'applique également aux produits formés d'un liquide et de blocs ou de parties de matière qui ne doivent être ni broyés ni abîmés, comme par exemple des potages contenant des morceaux de tomates.

Comme indiqué ci-dessus, les raclettes travaillent dans les deux sens de sorte que la surface de la cuve est traitée quel que soit le sens de rotation de l'ensemble extérieur de pales ou des arceaux qui les portent.

Dans ces conditions, la surface intérieure de la cuve est toujours nettoyée, ce qui améliore le coefficient d'échange thermique et évite que ne se forme une croûte par effet de gratinage.

L'hélice tripale prévue dans la cuve permet, grâce à ses doigts, de faire circuler les produits solides qui se trouvent au fond de la cuve tels que des témoins ou des marquants comme par exemple des lardons, des raisons de corinthe etc ... qui sont maintenus, de manière homogène, par l'agitation créée par l'hélice tripale.

Il est également possible de faire tourner l'ensemble intérieur de pales à la vitesse appropriée pour agiter la masse de liquide de la cuve tout en ne faisant tourner les pales de l'ensemble extérieur que lentement pour créer un effet anti-giratoire.

On retient ainsi la masse fluide et cela permet à l'hélice tripale de faire monter et descendre les produits et d'analyser leur composante rotationnelle.

Il est également à remarquer que les doigts portés par les pales de l'hélice tripalé, sont orientés de manière à faire circuler de l'intérieur vers l'extérieur ou inversement les produits à laisser en contact avec la paroi chaude. De façon avantageuse, les doigts ont une surface active verticale de manière à éviter que les produits ne s'accumulent sur ces pales au lieu de rester en contact avec le fond.

Il est particulièrement important que les spires de circulation du fluide caloporteur, fixées extérieurement sur la cuve, soient des spires circulaires contenues chaque fois dans un plan perpendiculaire à l'axe de la cuve et qu'il ne s'agisse pas de spires hélicoïdales. En effet, les bossages provoqués inévitablement par la soudure des spires, se trouvent donc dans des plans perpendiculaires à l'axe de rotation, ce qui évite, contrairement aux spires hélicoïdales, que les raclettes ne soient soulevées par les légères déformations créées par les soudures et ne nettoient pas correctement la surface entraînant alors un effet de gratinage et la formation d'une couche isolante.

La combinaison des différentes spires de circulation du fluide caloporteur se fait suivant les zones de température à réaliser soit sur toute la hauteur de la cuve, soit sur une partie de celle-ci seulement. Cela permet également, puisque les spires bouclent la périphérie de la cuve sans qu'il ne soit besoin de créer une circulation de haut en bas de la cuve, d'arrêter la circulation du fluide caloporteur aux spires situées nettement en dessous du niveau du liquide dans la cuve pour éviter la surchauffe de la paroi de la cuve à hauteur du niveau du liquide ou légèrement au-dessus avec, pour conséquence, un effet de gratinage.

Il est à remarquer de manière générale que l'agitation avec un axe vertical réduit considérablement les risques d'incorporation de gaz dans la phase liquide ou semi-pâteuse contrairement aux agitateurs d'axes horizontal ou incliné.

L'appareil décrit ci-dessus peut être nettoyé en circuit fermé à l'aide de centrales de nettoyage programmées qui font circuler les différents fluides de nettoyage et de séchage pendant les périodes voulues, définis par le programme.

L'appareil permet de travailler sous un vide très poussé pour concentrer les produits en cours fabrication. Il peut également résister à une pression d'air stérile ou d'azote de l'ordre de 3,8 bar par exemple pour vidanger l'appareil sans détériorer des témoins et sans avoir utilisé de pompes.

Enfin l'appareil peut être complété par une turbine défloculeuse fixée au fond de la cuve et permettant de dissoudre des poudres telles que de la farine, de l'amidon ...

## Revendications

1. Appareil de préparation et de cuisson de produits alimentaires pâteux ou liquides, chargés éventuellement de particules ou morceaux solides, constitué par une cuve (1) en forme de surface de révolution munie d'organes d'introduction et d'évacuation du produit à traiter, ainsi que de moyens de climatisation (2), de moyens d'agitation constitués par l'association d'un premier ensemble de pales dites extérieures (15) portées par un arceau (16) monté à rotation sur l'axe (X-X) de la cuve et se composant d'au moins une branche (16A, 16B) de forme correspondant à la forme intérieure de celle-ci et d'un second ensemble de pales dites intérieures (20) montées sur un arbre (21) coaxial à l'axe (X-X) de la cuve et tournant entre les pales (15) du premier ensemble, et de moyens de raclage (18, 19) montés sur l'arceau et solidaires en rotation du premier ensemble de pales, appareil caractérisé en ce que les moyens de climatisation (2) sont constitués par un ensemble de spires de révolution (2A, 2B, 2C) respectivement contenues dans un plan perpendiculaire à l'axe de la cuve (1) sur la périphérie externe de laquelle elle sont soudées et pouvant être indépendamment reliées à un circuit de circulation d'un fluide caloporteur.

2. Appareil selon la revendication 1, caractérisé en ce que l'arceau (16) portant le premier ensemble de pales extérieures (15) et l'arbre (21) portant le second ensemble de pales intérieures (20) sont commandés en rotation indépendamment l'un de l'autre, le sens et la vitesse de rotation de chacun de ces ensembles pouvant être modifiés.

3. Appareil selon l'une quelconque des revendications 1 et 2, caractérisé en ce que les pales extérieures (15) et les pales intérieures (20) sont constituées chacune de deux segments plans (A, B) différemment inclinés par rapport à la verticale et reliés par une partie torsadée (C).

4. Appareil selon l'une quelconque des revendications 1 à 3, caractérisé en ce que les moyens de raclage sont constitués par des raclettes doubles (18, 19) montées sur l'arceau (16) s'appliquant contre la paroi intérieure de la cuve (1) et conçues de manière à pouvoir racler cette paroi quelque soit le sens de rotation de ce dernier.

5. Appareil selon l'une quelconque des revendications 1 à 4, caractérisé en ce qu'il comporte des moyens d'homogénéisation du produit à traiter constitués par une hélice (22) montée sur un arbre (23) coaxial à l'axe de la cuve (1) à proximité du fond de celle-ci et portant des doigts (24) dirigés vers le fond de la cuve de façon à décrire une trajectoire permettant de déplacer ou d'agiter les particules ou morceaux solides rassemblés à ce niveau.

6. Appareil selon la revendication 5, caractérisé en ce que l'arbre (23) et l'hélice (22) sont commandés en rotation indépendamment de l'arceau (16) portant le premier ensemble de pales extérieures (15) et de l'arbre (21) portant le second ensemble de pales intérieures (20).

## Claims

1. Apparatus for preparing and cooking pasty or liquid foodstuffs, possibly charged with solid particles or pieces, constituted by a tank (1) in the shape of a surface of revolution equipped with members for introducing and removing the product to be treated, as well as temperature-regulating means (2), stirring means constituted by the association of a first set of blades, called outer blades, (15) carried by an arch (16) mounted rotatably on the axis (X-X) of the tank and composed of at least one branch (16A, 16B) of a shape corresponding to the inner shape of the said tank, and of a second set of blades, called inner blades, (20) mounted on a shaft (21) which is coaxial with the axis (X-X) of the tank and rotating between the blades (15) of the first set, and scraping means (18, 19) mounted on the arch and securely fixed in rotation to the first set of blades, which apparatus is characterised in that the temperature-regulating means (2) are constituted by a set of turns of revolution (2A, 2B, 2C) respectively contained in a plane perpendicular to the axis of the tank (1) on the external periphery of which they are welded and capable of being linked independently to a circuit for circulating a heat-bearing fluid.

2. Apparatus according to Claim 1, characterised in that the arch (16) carrying the first set of outer blades (15) and the shaft (21) carrying the second set of inner blades (20) are controlled in rotation independently of each other, it being possible to modify the direction and the speed of rotation of each of these sets.

3. Apparatus according to either of Claims 1 and 2, characterised in that the outer blades (15) and the inner blades (20) are each constituted by two plane segments (A, B) which are differently inclined with respect to the vertical and linked by a twisted portion (C).

4. Apparatus according to any one of Claims 1 to 3, characterised in that the scraping means are constituted by double scrapers (18, 19) mounted on the arch (16) and bearing against the inner wall of the tank (1) and designed in such a manner as to be able to scrape this wall regardless of the direction of rotation of the said arch.

5. Apparatus according to any one of Claims 1 to 4, characterised in that it comprises means for homogenising the product to be treated constituted by a screw (22) mounted on a shaft (23) which is coaxial with the axis of the tank (1) in the proximity of the bottom of the latter and carrying fingers (24) facing the bottom of the tank in such a fashion as to describe a trajectory making it possible to move or stir the solid particles or pieces gathered in this area.

6. Apparatus according to Claim 5, characterised in that the shaft (23) and the screw (22) are controlled in roptation independently of the arch (16) carrying the first set of outer blades (15) and the shaft (21) carrying the second set of inner blades (20).

## Patentansprüche

1. Vorrichtung zur Zubereitung und zum Kochen von teigigen oder flüssigen Nahrungsmitteln, die gegebenenfalls mit festen Partikeln oder Stücken durchsetzt sind,
bestehend aus einem Kessel in Form einer Rotationsfläche mit Organen zur Zufuhr und zur Entnahme des zu behandelnden Produkts, mit Mitteln (2) zur Temperierung, mit Umwälzmitteln, die aus einer ersten Gruppe von (äusseren) Flügeln (15), die von einem Bügel (16) getragen sind, der um die Achse (X-X) des Kessels drehbar ist und aus mindestens einem Arm (16A,16B) einer der Innengestalt des Kessels entsprechenden Form besteht, und aus einer zweiten Gruppe von (inneren) Flügeln (20) bestehen, die auf einer zur Achse (X-X) des Kessels koaxialen Welle (21) befestigt sind und sich zwischen den Flügeln (15) der ersten Gruppe drehen, und mit Schabermitteln (18,19), die auf dem Bügel befestigt und mit der ersten Gruppe von Flügeln drehverbunden sind,
dadurch gekennzeichnet,
daß die Temperiermittel (2) aus einer Gesamtheit von Umfangswindungen (2A,2B,2C) bestehen, die jeweils in einer zur Achse des Kessels (1) senkrechten Ebene auf der Außenseite des Kessels angeschweißt oder angelötet und unabhängig voneinander mit einem Kreislauf von Wärmeträgerflüssigkeit verbindbar sind.

2. Vorrichtung nach Anspruch 1, dadurch gekennzeichnet, daß der Bügel (16), der die erste Gruppe der äußeren Flügel (15) trägt, und die Welle (21), die die zweite Gruppe der inneren Flügel (20) trägt, unabhängig voneinander drehangetrieben sind, wobei die Drehgeschwindigkeit der beiden Gruppen veränderbar ist.

3. Vorrichtung nach Anspruch 1 oder 2, dadurch gekennzeichnet, daß die äußeren Flügel (15) und die inneren Flügel (20) jeweils aus zwei ebenen Segmenten (A,B) bestehen, die gegenüber der Vertikalen unterschiedlich geneigt und durch ein verwundenes Teil (C) verbunden sind.

4. Vorrichtung nach einem der Ansprüche 1 bis 3, dadurch gekennzeichnet, daß die Schabermittel aus Doppelrakeln (18,19) bestehen, die an dem Bügel (16) befestigt sind, sich gegen die Innenwandung des Kessels (1) anlegen und so ausgebildet sind, daß sie diese Wandung bei jeder Drehrichtung abrakeln können.

5. Vorrichtung nach einem der Ansprüche 1 bis 4, dadurch gekennzeichnet, daß er Mittel zur Homogenisierung des zu behandelnden Produktes umfaßt, die aus einer auf einer zur Achse des Kessels (1) koaxialen Welle (23)) in der Nähe des Kesselbodens befestigten Schraube (22) bestehen, die Finger (24) umfaßt, die derart gegen den Boden des Kessels gerichtet sind, daß sie eine Kurve beschreiben, die es gestattet, die in dieser Höhe sich ansammelnden festen Partikel oder Stücke zu verlagern oder umzurühren.

6. Vorrichtung nach Anspruch 5, dadurch gekennzeichnet, daß die Welle (23) und die Schraube (22) unabhängig von dem die erste Gruppe der äußeren Flügel (15) tragenden Bügel (16) und von der die zweite Gruppe der inneren Flügel (20) tragenden Welle (21) angetrieben sind.
